# FASCICULE DE BREVET EUROPEEN

(11) **EP 2 169 114 B1**
(45) Date de publication et mention de la délivrance du brevet: **30.08.2017**
(21) Numéro de dépôt: 08736714.0
(22) Date de dépôt: 27.02.2008
(51) Int. Cl.: D21G 3/00

(54) **APPAREIL DE RACLAGE POUR L'INDUSTRIE PAPETIÈRE**
SCHABVORRICHTUNG FÜR DIE PAPIERINDUSTRIE
SCRAPING APPARATUS FOR THE PAPER INDUSTRY

(30) Priorité: 11.07.2007 ES 200701941
(43) Date de publication de la demande: 31.03.2010
(73) Titulaire: Amonarriz Azcolain, José Joaquín, 20400 Tolosa (Gipuzkoa) (ES); Echeberria Goicoechea, José Miguel, 20400 Tolosa (Gipuzkoa) (ES)
(72) Inventeur: Amonarriz Azcolain, José Joaquín, 20400 Tolosa (Gipuzkoa) (ES); Echeberria Goicoechea, José Miguel, 20400 Tolosa (Gipuzkoa) (ES)
(74) Mandataire: Urizar Barandiaran, Miguel Angel
(86) Numéro de dépôt international: PCT/ES2008/000112
(87) Numéro de publication internationale: WO 2009/007473

(56) Documents cités:
- EP-A1- 1 541 761
- EP-A1- 1 541 761
- EP-B1- 1 042 554
- WO-A1-2006/091427
- DE-A- 3 618 772
- ES-T3- 2 282 411
- GB-A- 964 357

## Description

L'invention a pour objet un appareil de raclage pour l'industrie papetière, de ceux qui comportent une lame racleuse, un support de lame racleuse avec un axe de pivotement par rapport à un plateau, ce dit-plateau prenant appui sur une armature de l'appareil.

En particulier, l'objet de l'invention se réfère à des solutions pour l'extraction, l'insertion et l'amarrage d'un porte-lames sur l'armature d'un docteur, quand l'accès des bords latéraux du dit-docteur est limité.

En l'état actuel de la technique, on peut déjà citer des appareils racloirs connus, comme par exemple et entre autres, les documents de Brevet EP1746206, EP1734182, EP1381733, EP1042554 ET WO2006091427.

Les solutions connues présentent des limitations et/ou des défauts; comme quand l'extraction est faite latéralement et sans aucun mouvement dans une autre direction, il n'est aucun système fiable qui permette d'éviter le jeu dans les zones éloignées des bords latéraux du docteur.

C'est pourquoi, on ne peut disposer de beaucoup de jeu pour l'élément de guidage et en conséquence:
ai) les opérations d'insertion et d'extraction du porte-lames peuvent présenter des difficultés.
a₂) à mesure que l'élément de guidage s'encrasse, l'opération d'insertion et d'extraction est plus difficile à réaliser (et si initialement il y a un jeu peu important, cela accentue le problème).
b) Le positionnement de la lame peut ne pas se répéter.
c) Quand pendant le processus surviennent des forces inattendues comme, par exemple, l'impact dû au passage d'une feuille de parier il peut se faire que le système perde la pré-charge et il peut se produire des vibrations en raison du jeu.
d) Quand on voulait supprimer ce jeu, dans les solutions précédentes, on utilisait une solution mécanique de blocage installé dans la rainure, laquelle solution mécanique:
   d₁) peut se bloquer en raison de l'encrassement, rendant difficile ou impossible l'extraction du porte-lames.
   d₂) utilise une languette qui subit des déformations importantes à chaque opération d'extraction et d'insertion, et donc pourrait avoir des problèmes d'usure.

Pour trouver des solutions à ces limitations et/ou défauts, la technologie connue emploie:
- des jeux importants
- des amarrages en différentes positions longitudinales du porte-lames pour éviter les problèmes causés par l'importance du jeu
- des systèmes de fixation dont la fonctionnalité n'est pas affectée par l'encrassement.

L'appareil de raclage pour l'industrie papetière objet de l'invention apporte une solution à ces limitations et/ou défauts avec une technologie différente qui emploie des forces magnétiques pour amarrer le porte-lames à l'armature. L'emploi de forces magnétiques permet à la force de fixation d'être désactivée ou activée au moyen d'une simple opération. Cette opération d'activation ou de désactivation peut se faire à distance. Ainsi donc depuis le bord latéral du docteur, on peut activer ou désactiver la force qui se produit sur toute la longueur du docteur.

L'amarrage magnétique permet au système la possibilité d'employer un jeu important dans le système de guidage, ce qui se traduit par une plus grande facilité d'extraction et d'insertion, car une fois le système mis en place, ce jeu est supprimé au moyen des forces magnétiques. Pour certaines réalisations concrètes, en plus, on peut réaliser un système où le positionnement se répète.

L'appareil de raclage pour l'industrie papetière objet de l'invention, se caractérisé par le fait qu'il dispose de:
a) une lame racleuse et un support de la lame racleuse avec un axe de pivotement par rapport à un plateau, ce plateau s'appuyant sur une armature de l'appareil,
b) moyens magnétiques pour exercer des forces magnétiques entre le plateau ou un élément fixé à celui-ci et l'armature,
c) moyens d'action sur les moyens magnétiques pour activer/désactiver les forces magnétiques entre le plateau et l'armature,
d) dans l'armature une rainure longitudinale avec une ouverture et
e) un élément de guidage uni au plateau par un corps ayant des parois coopérant avec les parois de l'ouverture, l'élément de guidage étant emboîté avec un jeu dans la rainure longitudinale de manière à ce qu'avec les moyens d'action en situation de désactivation de la force magnétique, le plateau puisse pivoter légèrement par rapport à l'armature et/ou puisse se déplacer longitudinalement sur celle-ci.
Les moyens magnétiques consistent en moins une zone de matériau ferromagnétique et en des aimants permanents ou des électroaimants disposés de manière correspondante sur l'ensemble plateau-armature.

Sur l'appareil de raclage objet de l'invention, le processus de montage, démontage et amarrage du porte-lames sur le docteur sera réalisé de manière similaire, quelles que soient les réalisations concrètes en question.

Dans l'opération d'extraction d'un porte-lames on désactive la force d'attraction magnétique du système de fixation, ce qui fait que maintenant le porte-lames et le docteur sont unis au moyen d'éléments de fixation très simples, et avec un grand jeu permettant au porte-lames de pouvoir sortir du docteur.

Dans l'opération d'insertion du porte-lames, on effectue successivement, l'insertion latérale du porte-lames dans le docteur; le positionnement du porte-lames sur le docteur, et l'activation de la force magnétique d'attraction.

Les avantages de l'appareil de raclage pour l'industrie papetière, d'après l'invention, résident de manière évidente dans ses structure, composants et disposition:
- Une fois inséré le porte-lames, il permet l'amarrage de celui-ci en n'importe quelle position du porte-lames agissant uniquement sur son bord latéral (dans le cas d'un aimant permanent) ou aussi depuis un tableau de contrôle (dans le cas d'un électroaimant).
- La force d'amarrage peut être activée ou désactivée de manière simple.
- Le système peut-être formaté pour obtenir la force d'amarrage adéquate. Même au moyen de simples modifications cette dite force pourrait varier après la mise en place (au moyen de la modification d'intensité de travail sur un actionneur basé sur un électroaimant ou au moyen de la modification de la distance entre aimants sur un actionneur basé sur aimants permanents).
- Le procédé d'insertion et d'extraction est une opération facile à réaliser.
- Permet l'emploi d'un jeu important pour l'opération d'insertion et d'extraction, de manière à ce que l'encrassement de l'élément de guidage ne devienne plus qu'un facteur secondaire, avec en plus suppression de ce jeu quand aucune opération d'extraction ni d'insertion n'est en cours.
- une fois que la force magnétique est activée, la lame retrouve sa position.

Pour mieux comprendre l'objet de la présente invention, on représente sur des plans une forme préférentielle pour une réalisation pratique.
La figure 1 représente une vue générale, de haut, d'un appareil racloir, selon l'invention comme exemple de réalisation.
Sur la figure 1 l'actionneur magnétique se trouve placé à l'extérieur et à l'avant.
La figure 2 représente une vue générale, de haut, d'un appareil racloir, selon l'invention, comme exemple de réalisation alternative, avec l'actionneur magnétique placé à l'intérieur, sous le l'élément de guidage.
La figure 3 représente une vue générale, de haut, d'un appareil racloir, selon l'invention comme exemple de réalisation alternative, avec un actionneur magnétique placé à l'extérieur, à l'arrière quand l'aimant n'est pas en action -figure 3a-et quand l'aimant est en action -figure 3b.
La figure 4 est une vue avec agrandissement des détails correspondant à la figure 3.
La figure 5 représente une vue générale, de haut, d'un appareil racloir, selon l'invention, comme exemple de réalisation alternative, qui comporte deux actionneurs magnétiques, un placé à l'avant et l'autre à l'arrière.
La figure 6 représente une réalisation alternative à la figure 2.
La figure 7 représente une réalisation alternative à la figure 3.

Ci-dessous est décrit un exemple de réalisation pratique, non limitative, de la présente invention.

L'objet de l'invention est un appareil racloir pour l'industrie papetière qui comporte une lame racleuse (I) et un support (s) de la lame racleuse (l) avec un axe de pivotement (e), par rapport à un plateau (4), ce dernier prenant appui sur une armature (b) de l'appareil.

En conformité avec l'invention, on dispose :
a) de moyens magnétiques pour exercer des forces magnétiques entre le plateau (4) ou l'élément fixé à celui-ci et l'armature, et
b) de moyens d'action sur les moyens magnétiques pour activer/désactiver les forces magnétiques entre le plateau (4) et l'armature (b).

Dans toutes les solutions l'amarrage du porte-lames sur le docteur est réalisé uniquement au moyen de forces magnétiques.

Le guidage du système a lieu employant des éléments dont la fonction unique est de guider le porte-lames au moment de désactiver la force magnétique et de permettre l'extraction latérale du porte-lames.

L'amarrage du porte-lames au docteur est réalisée grâce à la force d'attraction de l'ensemble actionneur magnétique (1, 2 et 3) sur le plateau (4) du porte-lames. L'ensemble actionneur magnétique inclut, au moins, un aimant permanent ou électromagnétique (1), du matériel perméable (2) et du matériel non perméable (3) disposé dans l'armature (b) et cet aimant permanent/électroaimant (1) agissant ou non sur une zone de matériau ferromagnétique (z) disposé sur le porte-lames (s). Cette composition est identifiée ci-dessous comme ensemble de moyens magnétiques (1), (2), (3).

La réalisation représentée sur la figure 1 inclut un élément (11) de guidage dans une rainure longitudinale (r); de telle manière que nous disposons:
a) dans l'armature (b) d'une rainure longitudinale (r) avec une ouverture (ch) et
b) d'un élément de guidage (11) uni au plateau (4) par un corps aux parois coopérant avec les parois de l'ouverture (ch), l'élément de guidage (11) étant emboîté avec un jeu dans la rainure longitudinale (r) de manière à ce que, avec les moyens d'action en situation de désactivation de la force magnétique du plateau (4), il puisse pivoter légèrement par rapport à l'armature (b) et/ou il puisse se déplacer longitudinalement dans celle-ci. Si l'actionneur magnétique (1) ne peut supporter les efforts générés durant le procédé, l'élément de guidage (11) pourra absorber ces efforts.

Cette solution peut aussi être implantée, comme il est indiqué sur la figure 2, en incluant l'ensemble des moyens magnétiques (1), (2), (3) sous l'élément-guide (11). Cette solution simplifie la fabrication de l'appareil, bien qu'elle demande des aimants plus puissants pour supporter la même charge.

La réalisation représentée sur les figures 3a et 3b est semblable à celle représentée sur la figure 1 avec la particularité que l'ensemble de moyens magnétiques (1), (2), (3) sont disposés sur le côté opposé (devant sur la figure 1 et derrière sur la figure 3).

L'élément de guidage (11) définit une position intérieure avec des parois coopérant avec les parois d'une ouverture (ch) définie dans un élément supplémentaire de soutien (14) -voir détail, figure 4-.

Dans cette solution, l'amarrage magnétique est utilisé pour fixer le support porte-lames (s) contre l'armature (b) fixement. Dans ce cas, les efforts que doit réaliser l'amarrage magnétique (1), (2), (3) sont très peu importants et, quand cet amarrage est réalisé, la position du porte-lames (5) par rapport à l'armature (b) est répétitive et les jeux existants au moment du montage sont totalement l'annulés. Le jeu du montage est retiré en activant l'actionneur magnétique (1), (2), (3), le porte-lames s'appuie alors sur l'élément supplémentaire (14), et sur la face conique de l'élément (11). La force du procédé, dans ce cas, va en faveur de l'aimant (1) et le système magnétique est donc moins volumineux que dans les solutions décrites précédemment.

Cette réalisation présente deux états différents, une fois que le porte-lames (5) a été inséré dans le docteur:

### 1.- Actionneur sans actionnement (figure 3a).

Dans ce cas, la force réalisée par l'actionneur magnétique est négligeable, et le porte-lames est appuyé sur l'élément supplémentaire (14) et sur l'élément de guidage (11). Le jeu existant dans cette situation est élevé étant donné que l'élément supplémentaire de soutien (14) ne peut que restreindre des mouvements de gauche à droite ainsi que le pivotement sur ce même point.

### 2.- Actionneur actionné (figure 3b).

L'ensemble magnétique (1, 2 et 3) crée une force d'attraction (vers le bas sur la figure) sur le support du porte-lames (4). Cette force d'attraction fait que, si le système pivote sur le point d'appui (e), l'élément de guidage (11) de la partie du porte-lames se déplace vers le haut jusqu'à rencontrer l'extrémité avec le guide (141) de l'élément de soutien (14). Le fait que cet élément de guidage (11) ait une forme conique fait que cet élément se place sur un petit pan qui est réalisé sur le guide (141), de manière à ce que la position d'équilibre soit unique et donc, que la position du porte-lames soit répétitive.

Même si dans les figures précédentes, l'actionneur a été attaché à l'armature du docteur, le fonctionnement de l'appareil est équivalent quand l'actionneur est attaché sur le propre porte-lames (5) et confronté à l'armature (b). La figure 7 indique une des options de cette solution.

Pour éliminer les jeux dans cette exemple de réalisation, nous procédons de la manière suivante:
Quand les moyens magnétiques (1), (2), (3) n'agissent pas, la position du porte-lames par rapport au guide est n'importe quelle position intermédiaire.

Le parcours existant entre les deux positions extrêmes, est le jeu dont disposera le système au moment de réaliser l'extraction ou l'insertion du porte-lames dans l'armature du docteur. Plus le jeu existant est important, plus les opérations d'extraction et d'insertion seront faciles à réaliser. L'action des moyens magnétiques (1), (2), (3) permettent d'annuler ces jeux une fois les opérations d'extraction et d'insertion réalisées. Si aucune opération d'extraction ou d'insertion du porte-lames dans le docteur n'est réalisée, les jeux ne sont plus nécessaires, et ils peuvent uniquement provoquer des conséquences négatives dans le fonctionnement de l'appareil.

Cette solution peut aussi être implantée comme dans la figure 6, en incluant l'ensemble de moyens magnétiques (1), (2), (3) sous l'élément guide (11). Cette solution simplifie la fabrication de l'appareil, même si elle demande des aimants plus puissants pour supporter la même charge.

La réalisation représentée sur la figure 5 est semblable à celle représentée sur la figure 3 avec la particularité de disposer de plus d'un ensemble de moyens magnétiques (1), (2), (3). Elle dispose, concrètement, d'au moins un ensemble de moyens magnétiques (1), (2), (3) sur chaque côté de l'axe de pivotement (e).

Dans l'exemple de réalisation incluant plus d'un ensemble de moyens magnétiques, le porte-lames est soutenu sur tout le plateau (4) car une action est exercée sur les deux côtés du porte-lames.

Toutes les réalisations alternatives n'affectant, ne changeant ou ne modifiant pas le principe présenté dans les revendications sont incluses dans l'objet de l'invention. Par exemple, et, entre autres, il est inclus dans l'objet de l'invention que:
- l'élément de guidage (11) est disposé centré par rapport à l'axe de pivotement (e) -figures 1, 2, 3, 5, 6 et 7.
- les moyens magnétiques (1), (2), (3) sont disposés sur le côté de l'axe de pivotement (e) le plus proche de la lame (I) -figure 1-, sur l'autre côté, le plus éloigné de la lame (I) -figures 3, 7-, sur les deux côtés -figure 5-, ou même alignés au centre par rapport à l'axe de pivotement (e) -figures 2, 6-.

Le système d'amarrage peut être disposé de différentes manières, obtenant différentes prestations. Entre autres, les possibilités suivantes sont envisagées :
- Utiliser plus d'un moyen magnétique (1) -figure 5-
- Utiliser des moyens (1) devant l'élément de guidage (11)
- Utiliser des moyens magnétiques (1), (2), (3) au-dessous de l'élément de guidage (11 -figure 6-
- Utiliser des moyens magnétiques (1), (2), (3) derrière l'élément de guidage(11)
- Dans toutes les solutions, les moyens magnétiques (1), (2), (3) peuvent être amarrés indifféremment à l'armature (b) ou à la base du porte-lames (s).
- Les moyens d'actionnement sont mécaniques/manuels et dans l'ensemble (1) les moyens magnétiques sont des aimants, de telle manière que le flux des aimants (1) est orienté ou non vers la zone (z) de matériel ferromagnétique.
- Les moyens d'actionnement sont des moyens d'activation/désactivation du courant et les moyens magnétiques (1), (2), (3) sont des électroaimants de telle manière qu'ils sont activés/désactivés par connexion/déconnexion électrique, même avec une commande à distance.

La même fonction peut être réalisée avec deux types de moyens magnétiques (1), (2), (3) différents: l'actionneur électromagnétique et l'actionneur avec un aimant permanent.
- L'axe de pivotement (e) est un roulement, et présente, par exemple, une configuration tubulaire.

## Revendications

1. Appareil de raclage pour l'industrie papetière, comprenant:
a) une lame racleuse (I) et un support (s) de la lame racleuse (I) avec un axe de pivotement (e) par rapport à un plateau (4), ce plateau (4) s'appuyant sur une armature (b) de l'appareil,
b) des moyens magnétiques (1, 2, 3) pour exercer des forces magnétiques entre le plateau (4) ou un élément fixé à celui-ci et l'armature,
c) des moyens d'action sur les moyens magnétiques pour activer/désactiver les forces magnétiques entre le plateau (4) et l'armature (b),
d) dans l'armature (b) une rainure longitudinale (r) avec une ouverture (ch) et
e) un élément de guidage (11) uni au plateau (4) par un corps ayant des parois coopérant avec les parois de l'ouverture (ch), l'élément de guidage (11) étant emboîté avec un jeu dans la rainure longitudinale (r) de manière à ce qu'avec les moyens d'action en situation de désactivation de la force magnétique, le plateau (4) puisse pivoter légèrement par rapport à l'armature (b) et/ou puisse se déplacer longitudinalement sur celle-ci.

2. Appareil de raclage pour l'industrie papetière, selon la revendication 1, **caractérisé par le fait que** l'élément de guidage (11) est disposé sur le plateau (4) centré par rapport à l'axe de pivotement (e).

3. Appareil de raclage pour l'industrie papetière, selon la revendication 2, **caractérisé par le fait que**, par rapport à l'axe de pivotement (e) les moyens magnétiques (1, 2, 3) sont disposés sur un côté et la lame racleuse (I) est disposée de l'autre côté.

4. Appareil de raclage pour l'industrie papetière, selon la revendication 2, **caractérisé par le fait que**, par rapport à l'axe de pivotement (e) les moyens magnétiques (1, 2, 3) et la lame racleuse (I) sont disposés du même côté.

5. Appareil de raclage pour l'industrie papetière, selon la revendication 2, **caractérisé par le fait que** les moyens magnétiques (1, 2, 3) sont disposés centrées par rapport à l'axe de pivotement (e).

6. Appareil de raclage pour l'industrie papetière, selon la revendication 1, **caractérisé en ce que** les moyens magnétiques consistent en moins une zone (z) de matériau ferromagnétique et en des aimants permanents ou des électroaimants (1) disposés de manière correspondante sur l'ensemble plateau-armature.

7. -Appareil de raclage pour l'industrie papetière, selon la revendication 6, **caractérisé par le fait que** les moyens d'action sont des moyens manuels qui orientent ou non le flux des aimants vers la zone (z) ferromagnétique.

8. -Appareil de raclage pour l'industrie papetière, selon la revendication 6, **caractérisé par le fait que** les moyens d'action sont des moyens d'activation/désactivation du courant électrique des électroaimants.

9. -Appareil de raclage pour l'industrie papetière, selon l'une des revendications précédentes, **caractérisé par le fait que** l'axe de pivotement (e) est un élément de roulage, tel qu'un tube ou un roulement.

## Patentansprüche

1. Abstreifvorrichtung für die Papierindustrie, bestehend aus
a) einem Abstreifblech (I) und einer Halterung (s) für das Abstreifblech (I) mit einer Schwenkachse (e) für eine Schale (4), wobei die besagte Schale (4) vom Gehäuse (b) der Vorrichtung gehalten wird,
b) magnetische Elemente (1, 2, 3) um zwischen der Schale (4) oder dem starren Element der Schale und dem Gehäuse Magnetkräfte zu erzeugen,
c) Betätigungselemente für die magnetischen Elemente, um die Magnetkräfte zwischen der Schale (4) und dem Gehäuse (b) zu aktivieren/deaktivieren,
d) am Gehäuse (b) eine Längsnut (r) mit einer Öffnung (ch) und
e) ein Führungselement (11), das mit der Schale (4) über ein Wandelement gekoppelt ist, das wiederum mit den Wänden der Öffnung (ch) verbunden ist, wobei das Führungselement (11) mit Spiel in die Längsnut (r) eingesetzt ist, so dass sich mittels der Betätigungselemente bei deaktivierter Magnetkraft die Schale (4) zum Gehäuse (b) leicht drehen und/oder sich in Längsrichtung auf diesem hin- und her bewegen kann.

2. Abstreifvorrichtung für die Papierindustrie nach Anspruch 1, **gekennzeichnet dadurch, dass** das Führungselement (11) hinsichtlich der Schwenkachse (e) zentral auf der Schale (4) positioniert ist.

3. Abstreifvorrichtung für die Papierindustrie nach Anspruch 2, **gekennzeichnet dadurch, dass** sich die magnetischen Elemente (1, 2, 3) im Verhältnis zur Schwenkachse (e) auf der einen Seite und das Abstreifblech (I) auf der anderen Seite befinden.

4. Abstreifvorrichtung für die Papierindustrie nach Anspruch 2, **gekennzeichnet dadurch, dass** sich die magnetischen Elemente (1, 2, 3) und das Abstreifblech (I) im Verhältnis zur Schwenkachse (e) auf der gleichen Seite befinden.

5. Abstreifvorrichtung für die Papierindustrie nach Anspruch 2, **gekennzeichnet dadurch, dass** die magnetischen Elemente (1, 2, 3) im Verhältnis zur Schwenkachse (e) zentral positioniert sind.

6. Abstreifvorrichtung für die Papierindustrie nach Anspruch 1, **gekennzeichnet dadurch, dass** die magnetischen Elemente in zumindest einem Bereich (z) aus ferromagnetischem Material und Dauermagneten oder Elektromagneten (1) bestehen, die, miteinander verbunden, auf der Schale-Gehäuse-Einheit angebracht sind.

7. Abstreifvorrichtung für die Papierindustrie nach Anspruch 6, **gekennzeichnet dadurch, dass** die Betätigungselemente manuelle Elemente sind, die die magnetische Strömung in Richtung des ferromagnetischen Bereichs (z) leiten oder nicht leiten.

8. Abstreifvorrichtung für die Papierindustrie nach Anspruch 6, **gekennzeichnet dadurch, dass** die Betätigungselemente Elemente zum Aktivieren/Deaktivieren des elektrischen Stroms in den Elektromagneten sind.

9. Abstreifvorrichtung für die Papierindustrie nach einem der vorherigen Ansprüche, **gekennzeichnet dadurch, dass** die Schwenkachse (e) ein Rollkörper ist, wie ein Rohr oder ein Kugellager.

## Claims

1. Scraping apparatus for the paper industry, of the type which consists of
a) a scraping blade (I) and support (s) for the scraping blade (I) with pivot shaft (e) with respect to a tray (4), said tray being supported (4) on the frame (b) of the apparatus,
b) magnetic means (1, 2, 3) to exert magnetic forces between the tray (4) or of an element fixed to it and the frame,
c) means of action upon the magnetic means to activate/deactivate the magnetic forces between the tray (4) and the frame (b),
d) in the frame (b), a longitudinal slot (r) with an opening (ch) and
e) guide element (11) joined to a tray (4) by a body of walls conjugated with walls of the opening (ch), the guide element (11) being fitted with clearance in the longitudinal slot (r) so that with means of action in the situation of deactivating the magnetic force, the tray (4) can pivot slightly with respect to the frame (b) and/or can move longitudinally on it.

2. Scraping apparatus for the paper industry, according to claim 1, **characterized in that** the guide element (11) is arranged centrally on the tray (4) with respect to the pivot shaft (e).

3. Scraping apparatus for the paper industry, according to claim 2, **characterized in that** with respect to the pivot shaft (e) the magnetic means (1, 2, 3) are arranged on one side and scraping blade (I) is on the other side.

4. Scraping apparatus for the paper industry, according to claim 2, **characterized in that** with respect to the pivot shaft (e) the magnetic means (1, 2, 3) and scraping blade (I) are arranged on the same side.

5. Scraping apparatus for the paper industry, according to claim 2, **characterized in that** the magnetic means (1, 2, 3) are arranged centrally with respect to the pivot shaft (e).

6. Scraping apparatus for the paper industry, according to claim 1, **characterized in that** the magnetic means consist of at least one zone (z) of ferromagnetic material and permanent magnets or some electromagnets (1) arranged in a conjugated manner on the tray-frame assembly.

7. Scraping apparatus for the paper industry, according to claim 6, **characterized in that** the means of action are manual means that guide, or do not guide the flow of the magnets toward the ferromagnetic zone (z).

8. Scraping apparatus for the paper industry, according to claim 6, **characterized in that** the means of action are means of activation/deactivation of electrical current in the electromagnets.

9. Scraping apparatus for the paper industry, according to foregoing claims, **characterized in that** the pivot shaft (e) is a rolling element, such as a tube or bearing.
